# EUROPÄISCHE PATENTSCHRIFT

(11) **EP 0 353 378 B1**
(45) Veröffentlichungstag und Bekanntmachung des Hinweises auf die Patenterteilung: **11.08.1993**
(21) Anmeldenummer: 89103166.8
(22) Anmeldetag: 23.02.1989
(51) Int. Cl.: H01Q 1/12

(54) **Fahrzeug-Scheibenantenne**
Vehicle window antenna
Antenne de vitre pour véhicule

(30) Priorität: 19.07.1988 DE 3824417
(43) Veröffentlichungstag der Anmeldung: 07.02.1990
(73) Patentinhaber: ROBERT BOSCH GMBH, 70442 Stuttgart (DE)
(72) Erfinder: Dörrie, Horst, D-1000 Berlin 21 (DE); Militz, Uwe, Dipl.-Ing., D-1000 Berlin 41 (DE)

(56) Entgegenhaltungen:
- DE-A- 2 023 823
- DE-A- 3 341 616
- DE-A- 3 619 704
- DE-U- 6 911 585
- GB-A- 2 180 695

## Beschreibung

Die Erfindung betrifft eine Fahrzeug-Scheibenantenne nach dem Oberbegriff des Anspruchs 1.

### Stand der Technik

Es ist eine Fahrzeug-Scheibenantenne für den UHF-Sende- und -Empfangsbetrieb bekannt (P 37 38 226.8), bei der zwei miteinander verbundene schleifenförmige Antennenleiterabschnitte mit je einer gestreckten Länge von $\frac{\text{λ}}{\text{2}}$ an ihren freien Enden durch einen Masserückführungsleiter verbunden sind. Der als Gegengewicht wirkende Masserückführungsleiter hat eine dreieck-, rechteck- oder wellenförmige Konfiguration mit einer gestreckten Länge λ und hat auf halber Länge einen Masseanschluß, der üblicherweise mittels eines kurzen Drahtes mit einer in der Fahrzeugkarosserie befestigten Schraube leitend verbunden ist. Die bekannte Fahrzeug-Scheibenantenne ist verhältnismäßig lang, hat eine komplizierte Konfiguration und setzt ein Loch für die Schraube in der Fahrzeugkarosserie voraus.

### Aufgabe

Es ist eine Fahrzeug-Scheibenantenne bekannt (GB-A-2 180 695), bei der zwei Dipolhälften an ihren einander zugekehrten Enden über ein gerades Leitungstück miteinander verbunden sind und ein parallel zur Längsausdehnung des Dipols verlaufender Masseleiter vorgesehen ist. Die bekannte Fahrzeug-Scheibenantenne setzt ebenfalls im Bereich des Kabelanschlusses eine leitende Verbindung zur Fahrzeugkarosserie voraus.

Der Erfindung liegt die Aufgabe zugrunde, eine gattungsgemäße Fahrzeug-Scheibenantenne derart weiterzubilden, daß überhaupt keine unmittelbare Masseverbindung von dem Masseanschluß des Gegengewichtes zu der Fahrzeugkarosserie hergestellt zu werden braucht und daß die Leiterkonfiguration verhältnismäßig einfach aufgebaut und leicht zu realisieren ist.

### Lösung und erzielbare Vorteile

Diese Aufgabe wird bei einer gattungsgemäßen Fahrzeug-Scheibenantenne durch die kennzeichnenden Merkmale des Anspruchs 1 gelöst.

Die mit der Erfindung erzielbaren Vorteile bestehen insbesondere darin, daß der als Gegengewicht wirkende Leiter nicht unmittelbar mit der Fahrzeugkarosserie verbunden zu werden braucht und daß eine einfache Leiterkonfiguration geschaffen wird, die leicht in oder auf einer Fahrzeugscheibe angebracht werden kann.

Ein bevorzugtes Anwendungsgebiet für die erfindungsgemäße Fahrzeug-Scheibenantenne ist eine UHF-Funkantenne für ein in einem Kraftfahrzeug untergebrachtes Funktelefon.

### Beschreibung der Erfindung

Ausführungsbeispiele der Erfindung sind in der Zeichnung an Hand mehrerer Figuren dargestellt und werden im folgenden näher beschrieben. Es zeigen
- Fig. 1: eine Fahrzeug-Scheibenantenne in einer ersten Ausführungsform,
- Fig. 2: eine Fahrzeug-Scheibenantenne in einer zweiten Ausführungsform,
- Fig. 3: eine Fahrzeug-Scheibenantenne in einer dritten Ausführungsform,
- Fig. 4: eine Fahrzeug-Scheibenantenne in einer vierten Ausführungsform und
- Fig. 5: eine Kraftfahrzeug-Heizscheibe mit einer Fahrzeug-Scheibenantenne nach Fig. 1.

In Fig. 1 bezeichnet 10 eine Glasscheibe, das ist zum Beispiel die Heckscheibe eines Kraftfahrzeuges. Auf der Innenseite der Scheibe 10 oder im Innern der Scheibe befindet sich eine Fahrzeug-Scheibenantenne 11 aus dünnen Drähten beziehungsweise Leiterbahnen.

Die Fahrzeug-Scheibenantenne besteht aus einem Dipol 12 mit zwei V-formigen Dipolhälften 13 und 14, deren einander zugekehrte Schenkel 15, 16 über ein gerades Leitungsstück 17 miteinander leitend verbunden sind. Die geometrischen Längen der beiden Dipolhälften 13 und 14 betragen$\text{l1 = l2 =} \frac{\text{λ}}{\text{4}}$ , wobei λ der mittleren Betriebswellenlänge entspricht. Die Länge l3 des Leitungsstücks 17 beträgt etwa 0,01 bis 0,015 λ.

Der Winkel α zwischen benachbarten Schenkeln der V-förmigen Dipolhälften 13 und 14 liegt vorzugsweise zwischen 45° und 80°. Je nach der Wahl des Winkels α gehören die Schenkel zum Beispiel einem gleichschenkligen, gleichwinkligen oder rechtwinkligen Dreieck an.

Parallel zu dem geraden Leitungsstück 17 ist ein gerader Leiter 18 vorgesehen, der eine Länge l4 < $\frac{\text{λ}}{\text{2}}$ hat und der einen Abstand 15 ≈ 0,015 λ von dem Leitungsstück 17 aufweist. Auf halber Länge des Leiters 18 und des Leitungsstücks 17 befindet sich je ein Anschlußpunkt 20 und 21. Der Anschlußpunkt 20 des Leiters 18 ist mit dem Außenleiter 22 und der Anschlußpunkt 21 des Leitungsstücks 17 mit dem Innenleiter 23 eines koaxialen Antennenkabels 24 verbunden, das zum Beispiel einen Wellenwiderstand von 50 Ω hat. Der Leiter 18, der nicht unmittelbar mit der Fahrzeugkarosserie verbunden ist, bildet ein Gegengewicht für den Dipol 12. Die Fahrzeug-Scheibenantenne 11 eignet sich als Funksende- und -empfangsantenne für den VHF- und den UHF-Bereich.

Die in Fig. 2 gezeigte Ausführungsform einer erfindungsgemäßen Fahrzeug-Scheibenantenne 30 weist einen Dipol 31 auf, der dem Dipol 12 in Fig. 1 entspricht. Der als Gegengewicht wirkende Leiter 32 ist abweichend von dem Ausführungsbeispiel nach Fig. 1 in seinen Endbereichen 33, 34 derart nach unten abgewinkelt, daß der Leiter den Konturen des Dipols 31 folgt.

Durch diese spezielle Formgebung des Leiters 32 wird folgendes erreicht. Durch den größeren Abstand des Dipols 30 vom Dach 35 des Fahrzeuges ergibt sich eine kleinere Parallelkapazität. Diese wird durch dichteres Parallelführen des Gegengewiches (Leiter 32) am Dipol 31 wieder ausgeglichen.

In Fig. 3 ist eine Variante zu der Fahrzeugantenne nach Fig. 1 gezeigt, bei der ein Dipol 40 gegenüber dem Dipol 12 in Fig. 1 verlängert ist. An die V-förmigen Dipolhälften 13 und 14 gemäß Fig. 1 schließen sich je ein weiterer Schenkel 41 und 42 an, so daß neue Dipolhälften 43 und 44 entstehen, von denen die eine Dipolhälfte 43 N-förmig und die andere Dipolhälfte 44 die Form eines umgekehrten N aufweist. Die in Fig. 3 eingezeichneten Winkel α sind gleich dem Winkel α in Fig. 1. Die geometrische Länge l6 einer Dipolhälfte 43, 44 beträgt $\frac{\text{3}}{\text{8}}$ λ.

Die Fahrzeug-Scheibenantenne nach Fig. 4 unterscheidet sich von der nach Fig. 3 dadurch, daß der Leiter 50 eine Konfiguration hat, die der des Leiters 32 in Fig. 2 entspricht. Damit wird die gleiche Wirkung erzielt wie bei einer Fahrzeug-Scheibenantenne nach Fig. 2.

In Fig. 5 ist eine Fahrzeug-Scheibenantenne gezeigt, die in Verbindung mit einer Fahrzeugscheibe 60 mit einer Heizleiteranordnung 61 verwendet wird. Gegenüber der Heizleiteranordnung 61 isoliert ist auf oder in der Fahrzeugscheibe 60 eine Fahrzeug-Scheibenantenne 62 vorgesehen, die der Fahrzeug-Scheibenantenne 11 nach Fig. 1 entspricht. Bei der FahrzeugScheibenantenne 62 nach Fig. 1 wird die Heizleiteranordnung 61 hochfrequenzmäßig miterregt, so daß sich insgesamt ein besserer Antennenfaktor ergibt.

## Patentansprüche

1. Fahrzeug-Scheibenantenne zum Senden oder Empfangen mit einem in oder auf der Scheibe (10) angebrachten Dipol (12), dessen Dipolhälften (13, 14) an ihren einander zugekehrten Enden durch ein gerades Leitungsstück (17) verbunden sind und eine von der Geraden abweichende Form haben und zu dessen Längsausdehnung ein mindestens ein gerades Stück enthaltender Masseleiter (18; 32) parallel verläuft, sowie mit einem Einspeisepunkt (21) auf halber Länge des Dipols (12) und einem Masseanschluß (20) auf halber Länge des Leiters (18) zum Anschließen eines Antennenkabels (24), **dadurch gekennzeichnet**, daß die Dipolhälften (13, 14) je einen V-förmigen Leiter enthalten, daß die Dipolhälften spiegelsymmetrisch zur Quersymmetrieachse des Dipols (12) ausgerichtet sind, daß jede Dipolhälfte (13) eine geometrische Länge l1 = λ/4 hat, wobei die geometrische Länge der Projektion der Dipolhälften auf deren Längsachse entspricht, und daß der Masseleiter (18) gegenüber dem Dipol (12) und der Fahrzeugkarosserie isoliert ist und eine Länge l4 = < λ/2 hat, wobei λ der mittleren Betriebswellenlänge entspricht.

2. Fahrzeug-Scheibenantenne nach Anspruch 1, dadurch gekennzeichnet, daß die eine Dipolhälfte (43) die Form eines N und die andere Dipolhälfte (44) die Form eines kopfstehenden N hat und daß jede Dipolhälfte eine auf die Längsachse der Dipolhälfte projizierte geometrische Länge l6 = 3/8 λ aufweist.

3. Fahrzeug-Scheibenantenne nach Anspruch 1 oder 2 dadurch gekennzeichnet, daß der Winkel (α) zwischen den Schenkeln einer jeden Dipolhälfte (13, 14; 43, 44) zwischen 45° und 85° liegt.

4. Fahrzeug-Scheibenantenne nach einem der Ansprüche 1 bis 3, dadurch gekennzeichnet, daß der Masseleiter (32) in einem Abstand (15) den Konturen des Leitungsstücks (17) und der Schenkel (15, 16) der Dipolhälften (43, 44) folgt.

## Claims

1. Vehicle window antenna for transmitting or receiving, having a dipole (12) which is fitted in or on the window (10) and whose dipole halves (13, 14) are connected at their mutually facing ends by means of a straight lead piece (17), which dipole halves (13, 14) have a shape deviating from a straight line, and an earth conductor (18; 32), which contains at least one straight piece, and runs parallel to the longitudinal extent of said dipole halves (13, 14), and having an input supply point (21) at half the length of the dipole (12) and having an earth connection (20) at half the length of the conductor (18) for the connection of an antenna cable (24), **characterised in that** the dipole halves (13, 14) each contain a V-shaped conductor, in that the dipole halves are aligned in mirror-image symmetry with respect to the lateral axis of symmetry of the dipole (12), in that each dipole half (13) has a geometrical length l1 = λ/4, the geometrical length corresponding to the projection of the dipole halves on their longitudinal axis, and in that the earth conductor (18) is insulated from the dipole (12) and the vehicle bodywork, and has a length l4 = < λ/2, where λ corresponds to the mean operating wavelength.

2. Vehicle window antenna according to Claim 1, characterised in that the one dipole half (43) has the shape of an N, and the other dipole half (44) has the shape of an inverted N, and in that each dipole half has a geometrical length, projected onto the longitudinal axis of the dipole halves, of l6 = 3/8 λ.

3. Vehicle window antenna according to Claim 1 or 2, characterised in that the angle (α) between the limbs of each dipole half (13, 14; 43, 44) is between 45° and 85°.

4. Vehicle window antenna according to one of Claims 1 to 3, characterised in that the earth conductor (32) follows the contours of the lead piece (17) and of the limbs (15, 16) of the dipole halves (43, 44) at a distance (15).

## Revendications

1. Antenne de vitre pour véhicule pour émettre ou recevoir avec un dipôle (12) appliqué dans ou sur la vitre (10), dont les moitiés de dipôle (13, 14) sont reliées à leurs extrémités dirigées l'une vers l'autre par un tronçon de ligne (17) droit et ont une forme se différenciant d'une droite et dont au moins un conducteur à la masse (18 ; 32) contenant un tronçon droit se développe parallèlement à son étendue longitudinale, ainsi qu'avec un point d'alimentation (21) à la demi longueur du dipôle (12) et une connexion à la masse (20) à la demi longueur du conducteur (18) pour raccorder un câble d'antenne (24),antenne de vitre caractérisée :
- en ce que les moitiés de dipôle (13, 14) ont chacune une forme en V,
- en ce que les moitiés de dipôle sont symétriques par rapport à l'axe transversal de symétrie du dipôle (12),
- en ce que chaque moitié de dipôle (13) a une longueur géométrique 11 = $\frac{\text{λ}}{\text{4}}$ , la longueur géomètrique correspondant à la projection des moitiés de dipôle sur leur axe longitudinal, et
- en ce que le conducteur à la masse (18) est isolé par rapport au dipôle (12) et à la carrosserie du véhicule et correspond à une longueur 14 = < $\frac{\text{λ}}{\text{2}}$, dans laquelle λ correspond à la longueur d'ondes moyenne de fonctionnement.

2. Antenne de vitre de véhicule selon la revendication 1, caractérisée,
- en ce que l'une des moitiés de dipôle (43) a la forme d'un N et l'autre moitié de dipôle a la forme d'un N renversé et,
- en ce que chacune des moitiés de dipôle a une longueur géométrique projetée sur l'axe longitudinal de la moitié de dipôle 16 = $\frac{\text{3}}{\text{8}}$ λ

3. Antenne de vitre de véhicule selon les revendications 1 ou 2, caractérisée
- en ce que l'angle (α) entre les branches de chacune des moitiés de dipôle (13, 14 ; 43, 44) est compris entre 45° et 85°.

4. Antenne de vitre de véhicule selon une des revendications 1 à 3, caractérisée
- en ce que le conducteur à la masse (32) suit à une certaine distance (15) le contour du tronçon de ligne (17) et des branches (15, 16) des moitiés de dipôle (43, 44).
